# EUROPÄISCHE PATENTSCHRIFT

(11) **EP 2 078 487 B1**
(45) Veröffentlichungstag und Bekanntmachung des Hinweises auf die Patenterteilung: **27.01.2010**
(21) Anmeldenummer: 08021707.8
(22) Anmeldetag: 15.12.2008
(51) Int. Cl.: A47L 9/00

(54) **Staubsaugergehäuse mit einer durch Dichtrippen gebildeten Staubraumdichtung**
Vacuum cleaner housing with a dust space seal formed by a spline seal
Boîtier d'aspirateur doté d'un joint de chambre de poussière formé par des nervures d'étanchéité

(30) Priorität: 09.01.2008 DE 102008003549
(43) Veröffentlichungstag der Anmeldung: 15.07.2009
(73) Patentinhaber: Miele & Cie. KG, 33332 Gütersloh (DE)
(72) Erfinder: Dyck, Sandra, 33719 Gütersloh (DE); Sauerland, Arne, 32051 Herford (DE); Thamm, Markus, 33818 Leopoldshöhe (DE)

(56) Entgegenhaltungen:
- DE-A1-102004 040 980
- US-A- 2 773 557

## Beschreibung

Die Erfindung betrifft ein Staubsaugergehäuse mit einem mit Unterdruck beaufschlagten Staubraum und einem Deckel zum Verschließen einer Öffnung des Staubraums, wobei der Deckel eine in den Staubraum gerichtete erste Dichtrippe aufweist, welche zusammen mit einer zweiten, am Staubraum angeordneten Dichtrippe dadurch eine Staubraumdichtung bildet, dass die beiden Dichtrippen bei geschlossenem Deckel mit Flächen aufeinander liegen, welche schräg zu der von der Öffnung gebildeten Öffnungsfläche gerichtet sind.

Der Staubraum eines Staubsaugers beinhaltet in der Regel einen Abscheider, mit dem wenigstens ein Anteil des Schmutzes aus der angesaugten Luft separiert wird. Die Luftzufuhr erfolgt über eine Öffnung im Staubsaugergehäuse, an die meist ein Saugschlauch anschließbar ist. Die Abscheider können beispielsweise als Staubbeutel oder als Filterkassetten ausgeführt sein. Die Reinigung oder der Austausch des Abscheiders erfolgt durch eine Öffnung des Staubraums, welche durch einen Deckel verschließbar ist. Dabei ist es wichtig, dass ein möglichst luftdichter Abschluss vorgesehen ist.

In herkömmlichen Staubsaugern werden um die Staubraumöffnung herum Dichtungen eingesetzt, siehe beispielsweise DE 199 62 008 A1. Die dort gezeigte Dichtung ist auf einen umlaufenden Steg aufgesteckt. Staubraumdichtungen können auch eingelegt sein, siehe WO 2005/112726 A1, oder als Rundschnur-Dichtung in einem dafür vorgesehenen Kanal montiert sein, siehe DE 198 04 620 A1. Die Montage einer separaten Dichtung ist zeitintensiv und aufwändig. Da sie als biegeschlaffes Teil ausgebildet ist, kann sie nicht definiert von einem Roboter gegriffen und platziert werden; der Montagevorgang kann deshalb nicht automatisiert werden. Das Anspritzen von Dichtungen im Zweikomponentenverfahren erfordert hohe Werkzeuginvestitionen und verlängert die Fertigungszeit. Außerdem kann die Dichtwirkung des elastischen Materials mit der Zeit nachlassen. Es ist auch bekannt, dass elastische Dichtungen beschädigt werden können oder sich aus ihrem Dichtsitz lösen.

Aus der DE 299 23 672 U1 ist ein Staubsauger mit einem Gehäuse der eingangs genannten Art bekannt. Durch die spezielle Ausbildung von Dichtrippen, die an den Gehäusedeckel und um die Staubraumöffnung herum angeformt sind und aus dem Gehäusematerial, d. h. aus Kunststoff bestehen, kann auf weitere elastische Dichtungen verzichtet werden. Dabei entsteht bei der gezeigten Anordnung in den Ecken des Staubraums das Problem, dass aufgrund von Fertigungstoleranzen die Dichtrippen nur schlecht aufeinanderliegen. Außerdem kann aufgrund des großen Steigungswinkels der Dichtschrägen bei geschlossenem Deckel eine Selbsthemmung auftreten und dadurch das Öffnen des Deckels verhindert werden. Diesen Problemen wird dadurch begegnet, dass in den Eckbereichen schlitzförmige Ausnehmungen ausgebildet sind. Hierdurch wird aber auch permanent Nebenluft angesaugt, was die Saugleistung an dem üblicherweise verwendeten Saugwerkzeug verschlechtert.

Der Erfindung stellt sich somit das Problem, bei einem Staubsaugergehäuse der eingangs genannten Art eine preiswerte, einfach zu fertigende Abdichtung der Staubraumöffnung zu schaffen, bei der keine Saugkraftverluste auftreten.

Erfindungsgemäß wird dieses Problem durch ein Staubsaugergehäuse mit den Merkmalen des Patentanspruchs 1 gelöst. Vorteilhafte Ausgestaltungen und Weiterbildungen der Erfindung ergeben sich aus den nachfolgenden Unteransprüchen.

Ein Ausführungsbeispiel der Erfindung ist in den Zeichnungen rein schematisch dargestellt und wird nachfolgend näher beschrieben. Es zeigt
- Figur 1: das Gehäuseoberteil und den geöffneten Deckel eines Staubsaugers in perspektivischer Ansicht,
- Figur 2: einen Schnitt durch das Staubsaugergehäuse gemäß Figur 1 bei geschlossenem Deckel,
- Figuren 3 und 4: Einzelheiten der Figur 2 als vergrößerte Ausschnitte.

Das in Figur 1 dargestellte Gehäuseoberteil 1 eines Staubsaugers bildet mit einem nicht dargestellten Unterteil einen Staubraum 2, welcher über eine Öffnung 3 zugänglich ist. Die Öffnung 3 kann durch einen schwenkbar gelagerten Deckel 4 verschlossen werden. Der Deckel 4 wird während des Saugbetriebs durch eine Schließeinrichtung 5 in der Verschlussposition gehalten. Um ein Ansaugen von Luft außerhalb der im Deckel 4 befindlichen Ansaugöffnung 6 zu vermeiden, sind das Gehäuseoberteil 1 und der Deckel 4 jeweils mit einer Dichtrippe 7 bzw. 8 ausgestattet, welche eine umlaufende, geschlossene Kontur aufweisen. Diese Dichtrippen 7 und 8 besitzen Dichtflächen 9 und 10, welche bei geschlossenem Deckel 4 (siehe Figur 2) aufeinander liegen und durch die von der Schließeinrichtung 5 auf den Deckel 4 aufgebrachten Schließkräfte aneinander gepresst werden. Die Eckradien der Dichtrippen 7 und 8 sind relativ groß gewählt, d. h., sie betragen mindestens 30 mm, so dass die Ecken 11 bis 18 sehr stark abgerundet sind.

Insbesondere in den vergrößerten Ausschnitten der Figuren 3 und 4 ist erkennbar, dass die aufeinander liegenden Flächen 9 und 10 schräg zu der durch die Staubraumöffnung gebildete Öffnungsfläche ausgerichtet sind, welche in Figur 2 durch die gestrichelte Linie 19 symbolisiert ist. Außerdem ist die Deckeldichtrippe 7 bezüglich ihrer freien Länge 1 (siehe Figur 4), d. h. der Eindringtiefe in Richtung des Staubraums 2, und bezüglich ihrer Wandstärke b (siehe Figur 3) derart bemessen, dass sie eine gewisse Elastizität aufweist. Hierdurch bewirken die von der Schließeinrichtung 5 des Deckels 4 übertragenen Kräfte eine Biegung der Rippe 7 nach außen von der Öffnung 3 weg. Die Staubraumdichtrippe 8 dagegen ist durch eine umlaufende Abkantung 20 und durch quer zur Rippe 8 verlaufende Stege 21 versteift. So wird vermieden, dass Kräfte, welche einerseits durch den Unterdruck erzeugt werden und andererseits von der Schließeinrichtung 5 über die Deckeldichtrippe 7 übertragen werden, die Staubraumdichtrippe 8 nach unten ins Staubrauminnere drücken.

Die vorbeschriebenen Maßnahmen und eine Ausstattung der Staubraumrippe 8 mit einem vergrößerten Auflagebereich 22, dessen Querschnitt den Querschnitt der aufliegenden Deckeldichtrippe 7 nach beiden Seiten überragt, gewährleisten, dass die Deckeldichtrippe 7 während des Schließvorgangs auf diesem Auflagebereich 22 gleitet und auch dann dichtend anliegt, wenn Toleranzschwankungen bezüglich der Gehäuseabmessungen oder der Schließkräfte vorhanden sind. Die Elastizität der Deckeldichtrippe 7 sorgt dabei für eine ausreichende Dichtigkeit aufgrund hoher Anlagekräfte, die Festigkeit der Staubraumrippe 8 verhindert ein Nachlassen der Dichtkräfte.

## Patentansprüche

1. Staubsaugergehäuse (1) mit einem mit Unterdruck beaufschlagten Staubraum (2) und einem Deckel (4) zum Verschließen einer Öffnung (3) des Staubraums (2), wobei der Deckel (4) eine in den Staubraum (2) gerichtete Deckeldichtrippe (7) aufweist, welche zusammen mit einer am Staubraum (2) angeordneten Staubraumdichtrippe (8) **dadurch** eine Staubraumdichtung bildet, dass die beiden Dichtrippen (7, 8) bei geschlossenem Deckel (4) mit Flächen (9, 10) aufeinander liegen, welche schräg zu der von der Öffnung (3) gebildeten Öffnungsfläche (19) gerichtet sind,
**dadurch gekennzeichnet,**
**dass** beide Dichtrippen (7, 8) jeweils eine umlaufende, geschlossene Kontur aufweisen, welche Radien besitzt, die größer als 30 mm sind.

2. Staubsaugergehäuse (1) nach Anspruch 1,
**dadurch gekennzeichnet,**
**dass** die Staubraumdichtrippe (8) einen Auflagebereich (22) besitzt, dessen Querschnitt den Querschnitt der aufliegenden Deckeldichtrippe (7) nach beiden Seiten überragt.

3. Staubsaugergehäuse (1) nach Anspruch 2,
**dadurch gekennzeichnet,**
**dass** die Deckeldichtrippe (7) bezüglich ihrer Eindringtiefe (I) in Richtung des Staubraums (2) und bezüglich ihrer Wandstärke (b) derart bemessen ist, dass sie eine Elastizität aufweist, durch welche die von einer Schließeinrichtung (5) des Deckels (4) übertragenen Kräfte eine Biegung der Rippe (7) nach außen von der Öffnung (3) weg bewirken.

4. Staubsaugergehäuse (1) nach Anspruch 2 oder 3,
**dadurch gekennzeichnet,**
**dass** die Staubraumdichtrippe (8) Versteifungsmittel besitzt, welche eine Biegung der Rippe (8) zum Staubrauminneren durch von der Schließeinrichtung (5) erzeugte und von der Deckeldichtrippe (7) übertragene Schließkräfte sowie durch unterdruckbedingte Kräfte verhindern.

5. Staubsaugergehäuse (1) nach Anspruch 4,
**dadurch gekennzeichnet,**
**dass** die Versteifungsmittel eine außerhalb des Auflagebereichs (22) angeordnete umlaufende Abkantung (20) der Staubraumdichtrippe (8) umfassen.

6. Staubsaugergehäuse (1) nach Anspruch 4 oder 5,
**dadurch gekennzeichnet,**
**dass** die Versteifungsmittel quer zur Staubraumdichtrippe (8) verlaufende Stege (21) umfassen.

## Claims

1. Vacuum cleaner housing (1) comprising a dust chamber (2), to which a vacuum is applied, and a lid (4) for closing an opening (3) in the dust chamber (2), the lid (4) having a lid sealing rib (7) which is directed into the dust chamber (2) and forms, together with a dust chamber sealing rib (8) arranged on the dust chamber (2), a dust chamber seal in that, when the lid (4) is closed, the two sealing ribs (7, 8) rest against one another via faces (9, 10) oriented oblique to the opening face (19) formed by the opening (3), **characterised in that** each of the two sealing ribs (7, 8) has a circumferential, closed contour which has radii of greater than 30 mm.

2. Vacuum cleaner housing (1) according to claim 1, **characterised in that** the dust chamber sealing rib (8) has a contact region (22) with a cross-section which extends beyond the cross-section of the contacting lid sealing rib (7) on both sides.

3. Vacuum cleaner housing (1) according to claim 2, **characterised in that** the lid sealing rib (7) is dimensioned, in terms of the penetration depth (I) thereof in the direction of the dust chamber (2) and in terms of the wall thickness (b) thereof, in such a way that it exhibits resilience, by means of which the forces transmitted by a closure means (5) of the lid (4) act to bend the rib (7) outwards away from the opening (3).

4. Vacuum cleaner housing (1) according to either claim 2 or claim 3, **characterised in that** the dust chamber sealing rib (8) has reinforcement means which prevent the rib (8) from bending towards the interior of the dust chamber on account of the closure forces produced by the closure means (5) and transmitted by the lid sealing rib (7) as well as vacuum-related forces.

5. Vacuum cleaner housing (1) according to claim 4, **characterised in that** the reinforcement means comprise a circumferential bevel (20) of the dust chamber sealing rib (8), the bevel being arranged outside the contact region (22).

6. Vacuum cleaner housing (1) according to either claim 4 or claim 5, **characterised in that** the reinforcement means comprise webs (21) which extend transverse to the dust chamber sealing rib (8).

## Revendications

1. Carter d'aspirateur (1) comprenant une chambre à poussières (2) alimentée par une dépression et un couvercle (4) pour l'obturation d'une ouverture (3) de la chambre à poussières (2), le couvercle (4) présentant une nervure d'étanchéité de couvercle (7) dirigée dans la chambre à poussières (2) et qui forme, avec une nervure d'étanchéité de chambre à poussières (8) disposée sur la chambre à poussières (2), une étanchéité de chambre à poussières en ce que les deux nervures d'étanchéité (7, 8), quand le couvercle (4) est fermé, reposent l'une sur l'autre avec des surfaces (9, 10) qui sont dirigées obliquement par rapport à la surface d'ouverture (19) formée par l'ouverture (3), **caractérisé en ce que** les deux nervures d'étanchéité (7, 8) présentent respectivement un contour périphérique fermé qui possède des rayons qui sont supérieurs à 30 mm.

2. Carter d'aspirateur (1) selon la revendication 1, **caractérisé en ce que** la nervure d'étanchéité de chambre à poussières (8) possède une zone d'appui (22) dont la section transversale dépasse des deux côtés la section transversale de la nervure d'étanchéité de couvercle (7) qui est posée dessus.

3. Carter d'aspirateur (1) selon la revendication 2, **caractérisé en ce que** la nervure d'étanchéité de couvercle (7) est, par rapport à sa profondeur de pénétration (I) dans la direction de la chambre à poussières (2) et par rapport à son épaisseur de paroi (b), dimensionnée de façon à présenter une élasticité grâce à laquelle les forces transmises par un dispositif de fermeture (5) du couvercle (4) provoquent une flexion de la nervure (7) vers l'extérieur l'éloignant de l'ouverture (3).

4. Carter d'aspirateur (1) selon la revendication 2 ou 3, **caractérisé en ce que** la nervure d'étanchéité de chambre à poussières (8) possède des moyens de raidissement qui empêchent une flexion de la nervure (8) vers l'intérieur de la chambre à poussières par des forces de fermeture produites par le dispositif de fermeture (5) et transmises par la nervure d'étanchéité de couvercle (7) ainsi que par des forces dues à la dépression.

5. Carter d'aspirateur (1) selon la revendication 4, **caractérisé en ce que** les moyens de raidissement englobent un chanfrein (20) périphérique de la nervure d'étanchéité de chambre à poussières (8) disposé à l'extérieur de la zone d'appui (22).

6. Carter d'aspirateur (1) selon la revendication 4 ou 5, **caractérisé en ce que** les moyens de raidissement englobent des entretoises (21) placées transversalement par rapport à la nervure d'étanchéité de chambre à poussières (8).
